# FASCICULE DE BREVET EUROPEEN

(11) **EP 0 125 950 B1**
(45) Date de publication et mention de la délivrance du brevet: **02.11.1989**
(21) Numéro de dépôt: 84400707.0
(22) Date de dépôt: 10.04.1984
(51) Int. Cl.: H01J 49/30, H01J 49/32

(54) **Perfectionnements apportés aux spectromètres de masse**
Massenspektrometer
Mass spectrometers

(30) Priorité: 19.04.1983 FR 8306375
(43) Date de publication de la demande: 21.11.1984
(73) Titulaire: CAMECA, F-92400 Courbevoie (FR)
(72) Inventeur: Slodzian, Georges, F-75379 Paris Cedex 08 (FR); Lorin, Jean-Claude, F-75379 Paris Cedex 08 (FR); Dennebouy, Roger, F-75379 Paris Cedex 08 (FR); Chaintreau, Marcel, F-75379 Paris Cedex 08 (FR)
(74) Mandataire: Turlèque, Clotilde

(56) Documents cités:
- FR-A- 2 015 813
- US-A- 3 231 735
- US-A- 3 866 042
- INSTRUMENTS AND EXPERIMENTAL TECHNIQUES, no. 1, janvier-février 1968, pages 155 et 156, New York, US; V.I. KARATAEV: "Chromatic aberration in a mass spectrometer with a two-stage homogeneous magnetic field"
- INSTRUMENTS AND EXPERIMENTAL TECHNIQUES, no. 3, mai/juin 1962, pages 529-533, New York, US; N.I. IONOV et al.: "Double magnetic mass spectrometer for analyzing small amounts of impurities"
- THE REVIEW OF SCIENTIFIC INSTRUMENTS, vol. 42, no. 4, avril 1971, pages 475 et 476, New York, US; H. BALSIGER et al.: "A mass spectrometer for the simultaneous measurement of the neutral and the ion composition of the upper atmosphere"
- SPACE SCIENCE INSTRUMENTATION, vol. 2, no. 4, septembre 1976, pages 499-521, Ball Brothers, Research Corporation, Boulder, US; H. BALSIGER et al.: "A satellite-borne ion mass spectrometer for the energy range 0 to 16 keV"
- INTERNATIONAL JOURNAL OF MASS SPECTROSCOPY AND ION PHYSICS, vol. 8, no. 1, janvier 1972, pages 475-492, Elsevier Publishing Cy., Amsterdam, NL; A.J.H. BOERBOOM: "Ion optics of the electric hexapole"

## Description

La présente invention est relative à un spectromètre de masse comportant une source d'ions, des moyens d'accélération propres à communiquer aux ions une énergie dépendant essentiellement de leur charge électrique, des moyens pour établir dans un secteur un champ magnétique orthogonal au plan de la trajectoire des ions pour incurver cette trajectoire, et des moyens pour détecter des ions.

En vue d'effectuer une mesure précise des rapports d'abondance isotopique, on peut effectuer un balayage en masse à l'aide d'un spectromètre de masse conforme à celui décrit par exemple dans la demande de brevet français n° 2 015 813 qui permet de passer fréquemment d'un isotope à l'autre ou d'un élément à l'autre si l'on veut obtenir la valeur précise d'un rapport. Un tel balayage en masse serait superflu si le spectromètre était pourvu de sorties multiples autorisant la collection simultanée, sur des détecteurs séparés, de plusieurs espèces ioniques. Mais de tels spectromètres à sorties multiples sont en général conçus pour des applications particulières de sorte qu'il est souvent mal aisé, voire impossible sans transformation de structure, de changer la nature des quelques éléments initialement prévus ; ces spectromètres à sorties multiples sont en outre coûteux. Le balayage en masse reste, de ce fait, la solution la plus répandue et permet de travailler, à des instants différents, sur des isotopes de masses différentes, avec un balayage suffisamment rapide dans le temps pour atténuer les dérives de la source d'ions. Cependant, dans ces spectromètres l'énergie d'arrivée des ions suries détecteurs est mal contrôlée, ce qui rend imprécises les mesures des rapports d'abondance isotopique.

L'invention a pour but, surtout, de fournir un spectromètre de masse dans lequel le balayage en masse puisse être effectué de manière précise et rapide.

Ce but est atteint par un spectromètre de masse selon la revendication 1.

Généralement, les ions après avoir été accélérés par les moyens d'accélération et après avoir reçu une énergie déterminée, décrivent leur trajectoire, sous vide, dans une enceinte métallique portée au potentiel de la masse ; les moyens propres à modifier la vitesse tangentielle des ions peuvent comprendre une enveloppe métallique à contour transversal fermé, ouverte à ses deux extrémités, et dont la ligne moyenne correspond à la trajectoire prévue pour les ions, cette enveloppe étant placée dans le champ magnétique et s'étandant de l'entrée du secteur magnétique à la sortie de ce secteur, et étant portée au même potentiel électrique que des électrodes transversales situées à l'entrée de l'enveloppe et propres à créer un champ électrostatique d'accélération ou de freinage tangentiel, essentiellement parallèle à la direction de la vitesse des ions à l'entrée de cette enveloppe.

Cette enveloppe métallique isolée placée dans le champ électromagnétique, c'est-à-dire entre les pôles de l'électro-aimant, permet de maintenir les pôles de l'aimant à la masse, sans qu'il en résulte une influence sur les ions dont l'énergie, modifiée à l'entrée du champ magnétique, reste constante dans ce champ.

Selon une autre possibilité, la tension électrique destinée à créer le champ électrostatique d'accélération tangentielle, à l'entrée du secteur magnétique, pourrait être directement appliquée sur les pôles de l'aimant. La tension électrique destinée à créer une accélération tangentielle (positive ou négative) à l'entrée du secteur magnétique est de l'ordre de quelques centaines de volts, de telle sorte que la commande des variations de cette tension peut s'effectuer de manière plus précise et plus rapide que pour une tension beaucoup plus élevée. Les incréments de tension peuvent n'atteindre que 15 millivolts, ce qui permet une grande précision du pointage d'une raie.

L'invention s'applique avantageusement aux spectromètres de masse à double focalisation.

L'invention consiste, mises à part les dispositions exposées ci-dessus, en certaines autres dispositions dont il sera plus explicitement question ci-après, à propos de modes de réalisation particuliers décrits avec référence aux dessins ci- annexés, mais qui ne sont nullement limitatifs.
La figure 1, de ces dessins, est un schéma d'un spectromètre de masse, à double focalisation, conforme à l'invention, vu de dessus.
La figure 2 est un schéma d'une variante du spectromètre de la figure 1.
La figure 3 est une vue en plan d'une enveloppe métallique destinée à être placée dans le secteur magnétique et appartenant aux moyens propres à modifier la vitesse tangentielle des ions.
La figure 4 est une coupe suivant IV-IV, figure 3.
La figure 5, enfin, est une vue d'un qradrupôle suivant V-V, figure 1.

Avant d'effectuer la description des dessins, il convient de procéder à quelques rappels permettant de mieux situer l'invention, dont l'objectif est de permettre la mesure précise des rapports d'abondance isotopique avec un spectromètre de masse et plus particulièrement avec un spectromètre de masse du type analyseur ionique, généralement à double focalisation. Dans un analyseur ionique, les ions sont produits par un phénomène d'émission ionique secondaire c'est-à-dire qu'un échantillon de la matière à analyser est bombardé par des ions ; ce bombardement provoque l'éjection d'ions caractéristiques de la matière à analyser. L'analyse effectuée par le spectromètre porte sur ces ions éjectés. Les ions ainsi éjectés présentent une assez grande dispersion d'énergie au départ de la cible (formée par la matière à analyser) ; cette dispersion d'énergie est nettement supérieure à celle qui existe lorsque les ions sont émis par effet thermo-ionique. En outre, le phénomène d'émission ionique secondaire produit tout à la fois des ions polyatomiques et des ions simples qui peuvent avoir des masses voisines. Par exemple, le magnésium possède trois isotopes ²⁴Mg, ²⁵Mg, ²⁶Mg ; les conditions de vide, de bombardement ou la nature même de l'échantillon font qu'il existe souvent des ions du type MgH+ qui se superposent aux ions du type Mg+. Ainsi, au nombre de masse 25, on trouvera des ions ²⁵Mg+, (²⁴MgH)⁺; les seconds (ions polyatomiques) sont en général beaucoup plus faibles mais leur intensité peut être suffisamment élevée pour gêner une mesure précise des rapports d'abondance isotopique. Dans cet exemple, un pouvoir séparateur (M/AM) de 3 700 est suffisant pour distinguer les deux types d'ions. De ce fait, on est généralement conduit à utiliser un spectromètre à double focalisation fonctionnant à haute résolution en masse pour rassembler en une seule et même « raie » les ions de même masse quel que soit l'angle (petit) avec lequel ils émergent de la source et quelle que soit l'énergie exacte qu'ils possèdent autour de la valeur moyenne à laquelle ils ont été nominalement accélérés.

Les dérivés de la source d'ions rendent nécessaires un balayage en masse qui permet de passer fréquemment d'un isotope à l'autre ou d'un élément à l'autre si l'on veut obtenir la valeur précise d'un rapport.

L'invention se propose précisément, d'améliorer ce balayage en masse.

En se reportant à la figure 1, on peut voir le schéma d'un spectromètre de masse S à double focalisation servant d'analyseur ionique.

Ce spectromètre comporte une source d'ions 1 fonctionnant suivant le phénomène d'émission ionique secondaire. Cette source 1 comprend une cible 2 formée par un échantillon de la matière à analyser, qui est bombardée par des ions provenant d'une source non représentée. L'ensemble du spectromètre de masse se trouve dans une enceinte fermée, non représentée, dans laquelle un vide suffisant a été établi.

Des moyens d'accélération A sont propres à communiquer aux ions éjectés de la cible 2 une énergie dépendant essentiellement de leur charge électrique. Ces moyens A comprennent une électrode E située dans un plan perpendiculaire à la direction A du mouvement des ions. Cette électrode E est portée, par rapport à la cible 2 à un potentiel communiquant l'énergie souhaitée aux ions. Le champ électrostatique d'accélération entre l'électrode E et la cible 2 est parallèle à la trajectoire des ions. L'électrode E peut être portée au potentiel de la masse, auquel cas la cible 2 est portée à un potentiel positif si Ion souhaite accélérer des ions positifs, ou à un potentiel négatif pour des ions négatifs. Le potentiel d'accélération est de l'ordre de plusieurs milliers de volts, par exemple de l'ordre de 4 000 volts. Les ions, après avoir été accélérés, circulent dans une enceinte tubulaire métallique 3 portée au même potentiel que l'électrode E et servant de protection.

Le faisceau d'ions traverse une première optique électrostatique 4 et passe à travers un diaphragme d'entrée 5 puis pénètre dans un secteur électrostatique 6 entre deux parois incurvées 7 et 8 concentriques, portées à des potentiels différents de telle sorte que le champ électrostatique dans le secteur 6 soit orienté radialement. Ce secteur électrostatique produit une première focalisation des ions au niveau de l'ouverture 9 d'un second diaphragme 10. La direction de la trajectoire des ions, à la sortie du secteur électrostatique 6, a tourné d'un certain angle par rapport à sa direction d'entrée, cet angle étant de 90° dans l'exemple de la figure 1.

Des moyens, formés par un électro-aimant dont un pôle 11 est schématiquement représenté, sont prévus pour établir dans un secteur magnétique 12 un champ magnétique orthogonal au plan de la trajectoire des ions, c'est-à-dire orthogonal au plan de la figure 1, propre à incurver la trajectoire des ions. Une lentille électrostatique de couplage 13 est prévue entre le secteur électrostatique 6 et le secteur magnétique 12. Des fentes de sélection 14 sont prévues dans la zone de focalisation créée par le secteur magnétique 12. Des moyens de détection des ions comprennent un système de détection 15 situé en aval d'une lentille collectrice 16.

Avec un tel appareil, lorsque le champ magnétique dans le secteur 12, est réglé de façon à adresser exactement des isotopes ayant une masse M déterminée au milieu de la fente 14 de sélection, les autres isotopes ayant même charge électrique mais ayant des masses différentes de M vont tourner, dans le secteur 12, suivant des rayons différents. Les isotopes de masse inférieure à M vont tourner suivant un rayon plus petit, tandis que les isotopes de masse supérieure à M vont tourner suivant un rayon plus grand que celui associé à l'isotope de masse M.

Selon l'invention, le spectromètre comporte, à l'entrée 17 du secteur magnétique 12 des moyens électrostatiques 18 propres à modifier la vitesse tangentielle des ions et donc leur énergie, d'une manière telle que des ions de masses différentes puissent, à des instants différents, suivre la même trajectoire incurvée dans le secteur magnétique 12.

En reprenant l'exemple du magnésium, on va supposer que le champ magnétique fixe, dans le secteur 12, est réglé de façon à adresser l'isotope 25 au milieu de la fente 14. Si l'on veut adresser non plus l'isotope ²⁵Mg, mais l'isotope ²⁴Mg au milieu de la fente 14, conformément à l'invention, sans modifier le champ magnétique, on accélère positivement suivant la direction de leur trajectoire, les ions à leur entrée 17 dans le secteur 12 de telle sorte que l'isotope ²⁴Mg puisse tourner suivant la même trajectoire que celle suivie précédemment par l'isotope ²⁵Mg.

Si l'on veut adresser l'isotope ²⁶Mg au milieu de la fente 14, on fait subir aux ions, à l'entrée 17, une accélération négative, c'est-à-dire un freinage suivant la direction de leur trajectoire, de telle sorte que l'isotope ²⁶Mg suive la même trajectoire que celle suivie précédemment par l'isotope 2^{5Mg.}

Des moyens électrostatiques 19 sont prévus à la sortie 20 du secteur 12 pour annuler la modification d'énergie introduite par les moyens 18. Autrement dit, si les moyens 18 ont accélérés positivement les ions à l'entrée, les moyens 19 exercent un freinage pour ramener ces ions à leur énergie initiale, et inversement, si les moyens 18 ont exercé un freinage, les moyens 19 exercent une accélération.

Les moyens 18 comprennent une enveloppe métallique 21, notamment en cuivre recouvert d'or, à contour transversal fermé (voir figure 4), ouverte à ses deux extrémités 22, 23, et dont la ligne moyenne correspond à la trajectoire prévue pour les ions dans le secteur 12. Cette enveloppe 21 est placée dans le champ magnétique et s'étend de l'entrée 17 à la sortie 20 du secteur 12. Cette enveloppe 21 est portée au même potentiel électrique que des électrodes ou plaques métalliques transversales 24, reliées à cette enveloppe, et situées à l'entrée 17 du secteur 12. Ces plaques 24 sont situées en regard d'autres plaques transversales 25 de l'extrémité de l'enceinte tubulaire 3 et portées au même potentiel que cette enceinte 3, c'est-à-dire au potentiel de la masse ou potentiel 0. Les plaques 24 et 25 sont situées dans des plans orthogonaux à la direction moyenne de la trajectoire des ions au niveau de ces plaques et forment des électrodes dont l'axe est aligné sur celui du faisceau d'ions. Le champ électrique entre ces plaques est orienté parallèlement à l'axe du faisceau.

Les moyens 19 comportent d'autres plaques transversales, ou électrodes, 26 prévues à l'extrémité 23 de l'enveloppe. Ces plaques 26 sont au même potentiel que l'enveloppe 21 et que les plaques 24. Des plaques 27, au potentiel de la masse, sont situées en face des plaques 26, les plans de ces plaques étant perpendiculaires à l'axe du faisceau d'ions sortant du secteur 12. Le champ électrique créé entre les plaques 26 et 27 exerce un effet contraire, mais de même amplitude, que celui produit par les plaques 24, 25.

Les plaques 27 sont solidaires d'un écran tubulaire métallique e qui se trouve au même potentiel que les plaques 27 et qui s'étend jusqu'au sytème de détection.

L'enveloppe métallique 21 protège les ions chargés électriquement, dans le secteur magnétique 12, contre les influences électrostatiques parasites extérieures. De ce fait, les pôles tels que 11 de l'électroaimant peuvent se trouver au potentiel de la masse sans inconvénient.

Selon une autre solution, de mise en oeuvre moins pratique, les pôles tels que 11 de l'électro-aimant pourraient être portés au potentiel des plaques 24 et 26, auquel cas l'enveloppe métallique 21 pourrait être supprimée.

Pour réduire la formation de capacité parasite entre l'enveloppe 21 et les pôles 11 de l'électro-aimant, on donne à la section transversale 28 (figure 4) de cette enveloppe une forme aplatie, sensiblement en losange dont le grand axe est situé dans le plan médiateur du champ de l'entrefer, tandis que le petit axe est situé à mi-largeur de l'entrefer. Les bords latéraux 28a, 28b de l'enveloppe, qui sont écartés radialement de la trajectoire intéressante, se trouvent plus éloignés des pôles de l'électro-aimant que la partie centrale 28c de l'enveloppe 21 ; il en résulte une diminution de la capacité parasite qui limite le temps de commutation des tensions appliquées à l'enveloppe 21.

Cette enveloppe 21 comporte avantageusement, dans sa paroi, des redans 29 (figure 3) de telle sorte que des chicanes soient formées à l'intérieur de l'enveloppe 21 pour arrêter les ions dont les masses sont différentes de celle à laquelle on s'intéresse plus particulièrement.

Selon une variante représentée sur la figure 3, les pôles magnétiques 11 a, et le secteur magnétique 12a ; peuvent avoir une forme sensiblement en Y, constituée par deux arcs de cercle 30, 31, tournant leur convexité l'un vers l'autre, tangents à une extrémité et symétriques l'un de l'autre par rapport à la tangente. L'une des branches, formée par l'arc 30 situé sur la gauche de la représentation de la figure 3, sert au spectromètre de masse proprement dit, tandis que l'autre branche 31 est destinée à un appareil de visualisation combiné avec le spectromètre de masse. Dans ce cas, l'enveloppe 21a, de préférence, une forme semblable à celle du secteur magnétique 12a et comporte deux branches en arc de cercle 30a, 31a, se raccordant à l'extrémité commune 32a. Seule la branche 30a intervenant dans la partie du spectromètre servant à l'analyseur ionique comporte les redans 29. La présence de la branche 31 a permet d'éviter les phénomènes parasites, notamment des distorsions sur l'image observée dans cette partie de l'appareil.

Toujours pour éviter les effets parasites, notamment les effets de focalisation susceptibles d'être introduits par des moyens électrostatiques 18, 19, on donne aux plaques 24 et 25 d'une part et 26, 27 d'autre part, une forme permettant d'éviter ou de réduire ces effets de focalisation parasites.

Les propriétés optiques des espaces d'accélération et de freinage (au niveau des moyens 18 et 19) peuvent être prises en compte ainsi que leurs effets délétères sur la double focalisation. De petits « multipôles » et en particulier des « quadrupôles 33, 34, convenablement placés à l'entrée et/ou à la sortie du secteur magnétique permettent de corriger ces effets parasites. Des tensions de quelques volts sont suffisantes de sorte qu'il n'y a aucune difficulté à programmer l'application quasi-simultanée de la tension sur l'enveloppe 21 et des tensions sur les quadrupôles 33, 34. Le quadrupôle 33 est formé par quatre plaques métalliques rectangulaires disposées suivant les faces d'un parallélépipède rectangle (voir figure 5) ; les plaques opposées deux à deux sont portées au même potentiel ; les plaques voisines situées dans des plans orthogonaux sont donc à des potentiels différents.

Grâce à l'invention, on peut passer en quelques millisecondes d'un isotope à l'autre et conserver des raies pratiquement aussi fines, exactement situées au milieu de la fente de sélection 14. La relation fondamentale entre les masses atomiques Mᵢ, M₂, M₃... des éléments considérés et les différences de potentiel V_{I}, V₂, V₃... d'accélération des ions pendant leur passage dans le champ magnétique est la suivante :
M₁V₁ = M₂V_{2 =} M₃V₃...

Si Vₒ est la valeur nominale de la différence de potentiel d'accélération au niveau de la source 1 et v₁ v₂, v₃ les tensions additionnelles appliquées sur l'enveloppe 21 on a :.
M₁(Vo + v₁) = M₂(Vₒ + V₂) = M₃(Vₐ + V₃) = ...

Il n'y a pas de difficultés à effectuer les mesures dans un domaine d'écart de masse AM tel que AM/M sensiblement égal à ± 1/10. Pour Vₒ de l'ordre de 4000volts, il suffit de faire varier la tension additionnelle de plus ou moins 400 volts.

Ainsi tous les rapports isotopiques sont accessibles à partir du lithium (y compris le lithium). On peut encore noter plusieurs points importants.

Il n'est pas nécessaire que la valeur fixe du champ magnétique soit exactement réglée pour qu'un isotope particulier passe au milieu des fentes 14 ; ce réglage peut être effectué directement au moyen de la tension « v appliquée à l'enveloppe métallique 21. La précision du pointage d'une raie dépasse largement la résolution en masse ; en effet, un AM/M de 10-⁵ est détectable. Cette précision peut être utilisée pour déterminer exactement la nature d'un ion polyatomi- que ; elle peut aussi être mise à profit pour adresser les raies au milieu de la fente de sélection 14 ; on peut alors donner à cette dernière la largeur optimale compatible avec l'élimination de l'ion interférant et avec une mesure précise de l'intensité de la raie car les risques de coupure par les lèvres de la fente sont alors minimisés.

Enfin, si dans la suite du montage la mesure des intensités se fait par comptage avec un multiplicateur (ce qui semble inévitable vu la fréquence de commutation), il faut s'assurer que les faisceaux commutés frappent toujours au même endroit de la dynode où s'effectue la conversion ions-électrons. Si cela n'était pas le cas, il faudrait placer des correcteurs excités ou synchronisés avec la commutation.

La figure 2 montre une variante de réalisation selon laquelle le secteur magnétique 12 est situé en amont du secteur électrostatique 6. Les mêmes références numériques que celles de la figure 1 sont utilisées, sur la figure 2, pour désigner des éléments identiques ou semblables.

## Revendications

1. Spectromètre de masse pourvu de moyens de balayage en masse permettant une mesure précise des rapports d'abondance isotopiques comprenant :
une source d'ions (1)
une électrode d'accélération (E) pour communiquer aux ions une énergie dépendant essentiellement de leur charge électrique
des moyens de focalisation (6) pour focaliser les ions dans l'ouverture (9) d'un diaphragme (10) et des moyens (15) pour détecter les ions,
un seul secteur magnétique (12) placé entre le diaphragme (10) et les moyens (15) pour détecter les ions, le secteur magnétique étant couplé à des moyens pour établir un champ magnétique orthogonal au plan de la trajectoire des ions pour incurver leur trajectoire
une fente de sélection (14) placée, à proximité de la zone de focalisation du secteur magnétique, entre les moyens (15) pour détecter les ions et le secteur magnétique (12),
des premiers moyens électrostatiques (18) commandés par une source de tension externe pour modifier par incrément d'énergie l'énergie des ions à l'entrée du secteur magnétique (12) ainsi que leur vitesse, de manière que les ions de différentes masses puissent, à différents instants, suivre la même trajectoire incurvée dans le secteur magnétique, caractérisé en ce qu'il comprend en outre :
des seconds moyens électrostatiques (19) situés à la sortie du secteur magnétique (12) et commandés par la même source de tension pour annuler la modification d'énergie introduite par les premiers moyens électrostatiques (18),
et des multipôles (33, 34) situés respectivement à l'entrée et à la sortie du secteur magnétique (12) pour corriger les effets parasites engendrés par l'accélération et la décélération des ions, les multipôles étant commandés en synchronisme avec le premier et le second moyens électrostatiques pour refocaliser les ions au centre de la fente de sélection (14).

2. Spectromètre selon la revendication 1, dans lequel les ions décrivent leur trajectoire dans une enceinte métallique portée au potentiel de la masse, caractérisé en ce que les moyens propres à modifier la vitesse tangentielle des ions comprennent une enveloppe métallique (21) à contour transversal (20) fermé, ouverte à ses deux extrémités (22, 23), cette enveloppe étant placée dans le champ magnétique et s'étendant de l'entrée (17) du secteur magnétique à la sortie (20) de ce secteur et étant portée au même potentiel électrique que des plaques transversales (24) situées à l'entrée de l'enveloppe et propres à créer un champ électrostatique d'accélération ou de freinage tangentiel, essentiellement parallèle à la direction de la vitesse des ions à l'entrée de cette enveloppe.

3. Spectromètre selon la revendication 2, caractérisé en ce que la section transversale (28) de l'enveloppe a une forme aplatie, sensiblement en losange, dont le grand axe est situé dans le plan médiateur du champ de l'entrefer, tandis que le petit axe est situé à mi-largeur de l'entrefer.

4. Spectromètre selon la revendication 3, caractérisé en ce que l'enveloppe (21) comporte, dans sa paroi, des redans (29) de telle sorte qu'une chicane soit formée à l'intérieur de cette enveloppe pour arrêter les ions de masses différents de celle à laquelle on s'intéresse.

5. Spectromètre selon l'une quelconque des revendications 2 à 4 dans lequel le secteur magnétique a une forme sensiblement en Y, constituée par deux arcs de cercle tournant leur convexité l'un vers l'autre, caractérisé en ce que l'enveloppe (21) a une forme semblable à celle du secteur magnétique (12a) et comporte deux branches en arc de cercle (30a, 31 a) se raccordant à l'extrémité commune (32a).

6. Spectromètre selon la revendication 1, caractérisé en ce que les multipôles (33, 34) sont des quadrupôles.

7. Spectromètre selon la revendication 1, caractérisé en ce que les moyens électrostatiques propres à modifier la vitesse tangentielle des ions sont formés par une tension électrique directement appliquée sur les pôles (11) de l'électro-aimant, et destinée à créer un champ électrostatique d'accélération tangentielle.

8. Spectromètre selon la revendication 1, caractérisé en ce que les moyens électrostatiques propres à modifier la vitesse tangentielle des ions à l'entrée du secteur magnétique sont alimentés par une tension électrique de l'ordre de quelques centaines de volts, les incréments de tension pouvant n'atteindre que 15 millivolts.

## Claims

1. A mass spectrometer provided with a mass sweep means permitting a precise measurement of isotope abundance ratios, comprising :
an ion source (1),
an accelerating electrode (E) in order to supply the ions with an energy substantially dependent on their electric charge,
focussing means (6) in order to focus the ions in the pupil .(9) of a diaphragm (10) and means (15) to detect the said ions,
a single magnetic sector (12) placed between the diaphragm (10) and the means (15) to detect the ions, the said magnetic sector being coupled with means in order to establish a magnetic field at a right angle to the plane of the trajectory of the ions in order to bend their trajectory,
a selection slit (14) placed, in the vicinity of the focussing zone of the magnetic sector, between the means (5) to detect the ions and the magnetic sector (12),
first electrostatic means (18) controlled by an external source of voltage in order to cause an energy increment in the energy of the ions at the input of the magnetic sector (129 and also their velocity in such a manner that ions with different masses are able, at different instants, to follow the same curved trajectory in the magnetic sector, characterized in that it furthermore comprises
second electrostatic means (19) situated at the output of the magnetic sector (12) and controlled by the first voltage source in order to cancel the modification of energy caused by the first electrostatic means (18),
and multipoles (33 and 34) placed, respectively, at the input and the output of the magnetic sector (12) in order to correct the parasitic effects engendered by the acceleration and the deceleration of the ions, the multipoles being operated synchronously with the first and the second electrostatic means in order to refocus the ions at the center of the selection slit (14).

2. The spectrometer as claimed in claim 1, in which the ions describe their trajectory in a metallic enclosure placed at ground potential, characterized in that the means intended for modifying the tangential velocity of the ions comprise a metallic vessel (21) with an unbroken transverse section (20) and open at its two ends, said vessel being placed in the magnetic field and extending from the input (17) of the magnetic sector to the output (20) of the sector and being placed at the same electric potential as the transverse plates (24) placed at the input of the vessel and intended to create a tangential electrostatic field for acceleration or deceleration, essentially parallel to the direction of the velocity of the ions and the input of this vessel.

3. The spectrometer as claimed in claim 2, characterized in that the transverse section (28) of the vessel has a flattened form, substantially resembling a rhomb, with its major axis situated in the median plane of the field of the gap, whereas the minor axis is situated at half the width of the gap.

4. The spectrometer as claimed in claim 3, characterized in that in its wall the vessel (21) comprises steps (29) in such a manner that a baffle is formed in the interior of this vessel in order to arrest the ions with mases different to the mass which is of interest.

5. The spectrometer as claimed in any one of the claims 2 through 4, in which the magnetic sector has a substantially Y-like form, constituted by two circular arcs convex towards each other, characterized in that the vessel (21) has a form resembling that of the magnetic sector (12a) and comprises two branches of a circular arc form (30a and 31a) connecting with each other at the common end (32a).

6. The spectrometer as claimed in claim 1, characterized in that the multipoles (33 and 34) are quadripoles.

7. The spectrometer as claimed in claim 1, characterized in- that the electrostatic means intended for modifying the tangential velocity of the ions are formed by a voltage applied directly to the poles (11) of the electromagnet and intended to create in electrostatic tangential acceleration field.

8. The spectrometer as claimed in claim 1, characterized in that the electrostatic means intended to modify the tangential velocity of the ions at the input of the magnetic sector are supplied by a voltage of the order of several hundred volts, the increments in voltage being able to attain a value of only 15 millivolts.

## Patentansprüche

1. Massenspektrometer mit einer Einrichtung zur Massenabtastung, die eine genaue Messung der Verhältnisse der Isotopenhäufigkeit erlaubt, mit
einer Ionenquelle (1),
einer Beschleunigungselektrode (E), um den ionen eine Energie zu verleihen, die im wesentlichen von ihrer elektrischen Ladung abhängt,
einer Fokussierungseinrichtung (6) zur Fokussierung der Ionen in der Öffnung (9) einer Blende (10) und einer Einrichtung (15) zur Ermittlung der lonen,
einem einzigen magnetischen Sektor (12), der sich zwischen der Blende (10) in der Einrichtung (15) zur Ermittlung der Ionen befindet, wobei der magnetische Sektor mit einer Einrichtung zur Errichtung eines magnetischen Feldes gekoppelt ist, das im rechten Winkel zur Bahn der ionen steht, um ihre Bahn nach innen zu krümmen,
einem Selektionsspalt (14) in der Nähe der Fokussierungszone des magnetischen Sektors, zwischen der Einrichtung (15) zur Ermittlung der Ionen und dem magnetischen Sektor (12),
einer ersten elektrostatischen Einrichtung (18), die von einer externen Spannungsquelle gesteuert wird, um durch Energieeinkremente die Energie der ionen am Eingang des magnetischen Sektors (12) sowie ihre Geschwindigkeit zu verändern, so daß die Ionen verschiedener Massen zu verschiede nen Zeitpunkten derselben nach innen gekrümmten Bahn in dem magnetischen Sektor folgen können, dadurch gekennzeichnet, daß es ferner umfaßt :
eine zweite elektrostatische Einrichtung (19) am Ausgang des magnetischen Sektors (12), die von derselben Spannungsquelle gesteuert wird, um die von der ersten elektrostatischen Einrichtung (18) eingeführte Energieveränderung rückgängig zu machen, sowie Multipole (33, 34), die sich jeweils am Eingang und am Ausgang des magnetischen Sektors (12) befinden, zur Korrektur der parasitären Effekte, die durch die Beschleunigung und Verzögerung der Ionen erzeugt worden sind, wobei die Multipole synchron mit der ersten und zweiten elektrostatischen Einrichtung zur Refokussierung der Ionen im Zentrum des Selektionsspalts (14) gesteuert werden.

2. Spektrometer nach Anspruch 1, bei welchem die lonen ihre Bahn in einem Behälter aus Metall beschreiben, der auf das Potential der Masse gebracht worden ist, dadurch gekennzeichnet, daß die Einrichtung, die zur Veränderung der Tangentialgeschwindigkeit der lonen eine Hülle (21) aus Metall mit geschlossenem transversalen Umfang (20) aufweist, die an ihren äußeren Enden (22, 23) offen ist, wobei diese Hülle sich in dem Magnetfeld befindet und sich vom Eingang (17) des magnetischen Sektors zum Ausgang (20) dieses Sektors erstreckt und auf dasselbe elektrische Potential gebracht ist wie transversale Platten (24), die am Eingang der Hülle liegen und dazu geeignet sind, ein tangentiales elektrostatisches Feld der Beschleunigung oder der Abbremsung zur erzeugen, das im wesentlichen parallel zur Geschwindigkeitsrichtung der lonen am Eingang dieser Hülle ist.

3. Spektrometer nach Anspruch 2, dadurch gekennzeichnet, daß der transversale Abschnitt (28) der Hülle eine flache, im wesentlichen in Form einer Raute ausgebildete Gestalt hat, deren Mittelachse sich auf der Mittelebene des Feldes des Eisenspalts befindet, während sich die Nebenachse auf der halben Breite des Eisenspalts befindet.

4. Spektrometer nach Anspruch 3, dadurch gekennzeichnet, daß die Hülle (21) in ihrer Wand Absätze (29) aufweist, so daß im Inneren dieser Hülle eine Schikane ausgebildet wird, um die ionen mit einer anderen Masse als der, die von Interesse ist, aufzuhalten.

5. Spektrometer nach einem der Ansprüche 2 bis 4, in dem der magnetische Sektor im wesentlichen die Form eines Y hat, die durch zwei Kreisbögen gebildet wird, deren Wölbung einander zugewandt ist, dadurch gekennzeichnet, daß die Hülle (21) eine Form hat, die der des magnetischen Sektors (12a) ähnlich ist, und zwei kreisbogenförmige Verzweigungen (30a, 31a) aufweist, die sich am gemeinsamen Ende (32a) verbinden.

6. Spektrometer nach Anspruch 1, dadurch gekennzeichnet, daß die Multipole (33, 34) Quadrupole sind.

7. Spektrometer nach Anspruch 1, dadurch gekennzeichnet, daß die elektrostatische Einrichtung, die geeignet ist, die Tangentialgeschwindigkeit der lonen zu verändern, durch eine elektrische Spannung gebildet ist, die direkt an die Pole (11) des Elektromagneten angelegt wird und dazu bestimmt ist, ein elektrostatisches Feld tangentialer Beschleunigung zu erzeugen.

8. Spektrometer nach Anspruch 1, dadurch gekennzeichnet, daß die elektrostatische Einrichtung, die geeignet ist, die Tangentialgeschwindigkeit der Ionen am Eingang des magnetischen Sektors zu verändern, durch eine Spannung in der Größenordnung von einigen Hunderten Volt gespeist wird, wobei die Spannungsinkremente gegebenenfalls nur 15 Millivolt erreichen.
